# EUROPÄISCHE PATENTANMELDUNG

(11) **EP 3 739 137 A1**
(43) Veröffentlichungstag der Anmeldung: **18.11.2020**
(21) Anmeldenummer: 20174009.9
(22) Anmeldetag: 12.05.2020
(51) Int. Cl.: E04B 1/04, E04C 2/04, E04G 11/34, B28B 7/00

(54) **GEBÄUDEWAND**

(30) Priorität: 16.05.2019 DE 102019112997
(71) Anmelder: Weko Consulting and Engineering Ltd., Dalkey, Co. Dublin (IE)
(72) Erfinder: WEBER, Michael Anton Wolfgang, 14 BP 1164 Abidjan (CI); RODER, Ralf, 08523 Plauen (DE)
(74) Vertreter: Roche, von Westernhagen & Ehresmann

(57) **Zusammenfassung**

Die Erfindung betrifft unter anderem eine Gebäudewand, umfassend wenigstens zwei Schalen (16, 17), die jeweils aus einer in einem Zug gegossenen und ausgehärteten Betonmasse (22) bestehen, wobei eine der beiden Schalen (17) an die andere der beiden Schalen (16) erst nach deren Aushärtung angegossen worden ist, wobei eine Schale (16) eine höhere Rohdichte und eine andere Schale (17) eine demgegenüber geringere Rohdichte aufweist, und wobei die Schale (17) mit der geringeren Rohdichte aus Schaumbeton besteht.

## Beschreibung

Die Erfindung betrifft zunächst eine Gebäudewand nach Anspruch 1.

Gebäudewände der gattungsgemäßen Art sind bekannt und weit verbreitet. Gebäudewände können beispielsweise aus Betonmassen gegossen werden, oder aus Mauersteinen, z. B. aus Blocksteinen, gemauert werden.

Im Fokus der vorliegenden Anmeldung liegt eine Gebäudewand, die besondere Traglastableitungseigenschaften und besondere Wärmedämmeigenschaften aufweist. Hierbei spielen insbesondere die Konstruktion und Struktur sowie die Materialwahl der Betonmassen eine Rolle.

Die Aufgabe der Erfindung besteht darin, eine Gebäudewand bereitzustellen, die bei guter oder verbesserter Lastabtragung eine hohe Wärmedämmung ermöglicht, und die auf einfache Weise und kostengünstig herstellbar ist.

Die Erfindung löst diese Aufgabe mit den Merkmalen des Anspruches 1.

Die erfindungsgemäße Gebäudewand besteht aus einer sandwichartigen Konstruktion: Sie umfasst wenigstens zwei Schalen. Die beiden Schalen bestehen jeweils aus Betonmassen, wobei die erste Schale aus einer ersten Betonmasse und die zweite Schale aus einer zweiten, von der ersten Betonmasse unterschiedlichen Betonmasse besteht.

Von der Erfindung sind aber gleichermaßen auch Gebäudewände umfasst, die mehr als zwei Schichten, z. B. drei oder vier Schichten, aufweisen. Vorzugsweise bestehen sämtliche Schichten der mehrschichtigen Gebäudewand aus Betonmassen.

Von der Erfindung sind insbesondere Gebäudewände umfasst, die sich entlang einer Ebene erstrecken. Von der Erfindung sind aber gleichermaßen auch Gebäudewände umfasst, die im Raum gekrümmt sind, oder gekrümmte Abschnitte aufweisen.

Im Folgenden sei zunächst angenommen, dass die Gebäudewand nur zwei Schalen aufweist:
Die beiden Schalen der Gebäudewand weisen unterschiedliche Rohdichten auf. Eine der beiden Schalen weist eine höhere Rohdichte und die zweite der beiden Schalen weist demgegenüber geringere Rohdichte auf.

Die Schale mit der geringeren Rohdichte besteht aus Schaumbeton. Die Schale mit der höheren Rohdichte kann ebenfalls aus Schaumbeton bestehen.

Zunächst wird eine der beiden Schalen in einem Zug gegossen. Hierzu wird die flüssige Betonmasse in eine Schalung vergossen. Ein Gießen in einem Zug bedeutet im Sinne der vorliegenden Patentanmeldung, dass der Schalungsraum vollständig mit der flüssigen Betonmasse gefüllt wird, bevor ein Teil der Betonmasse ausgehärtet ist.

Die Schalung weist demzufolge eine Dimension auf, die in Höhe und Breite der Dimension der zu fertigenden Gebäudewand entspricht, oder nahekommt.

Nachfolgend lässt man die gegossene Betonmasse aushärten. Zumindest soll erfindungsgemäß ein Aushärtungsgrad erreicht werden, der eine ausreichende Festigkeit mit sich bringt.

Nachfolgend wird die ausgehärtete erste Schale entweder aus der Schalung entnommen, und sodann in eine zweite Schalung verbracht, oder der Schalungsraum wird vergrößert, um eine zweite Schalung bereitzustellen. Die flüssige zweite Betonmasse wird sodann in die zweite Schalung gegossen, und dabei an die erste ausgehärtete Schale herangegossen. Die zweite gegossene Schale härtet nun aus. Nach dem Aushärten der zweiten Schale kann die so gebildete Gebäudewand aus der Schalung entnommen werden.

Für den Fall, dass ein anderes Ausführungsbeispiel einer erfindungsgemäßen Gebäudewand mehr als zwei Schichten aufweist, können die weiteren Schichten nachfolgend ebenfalls sukzessive auf analoge Weise hergestellt werden.

Dabei ist auch von Erfindung umfasst, wenn zunächst eine erste Schicht und sodann eine zweite Schicht gegossen werden und aushärten, und zwischen sich einen Freiraum belassen, und dieser Freiraum sodann als Schalung für eine dritte Schicht, also für eine Mittelschicht, verwendet wird.

Gemäß dem erfindungsgemäßen Verfahren wird eine Gebäudewand bereitgestellt, die aus wenigstens zwei Schalen mit unterschiedlichen Materialeigenschaften besteht. Die Schale, die aus einer Betonmasse mit höherer Rohdichte besteht, kann im Rahmen der Erfindung vorteilhafterweise für einen Lastabtrag verwendet werden.

Die Schale mit der geringeren Rohdichte, die aus Schaumbeton besteht, kann demgegenüber beispielsweise die gewünschten guten Wärmedämmeigenschaften bereitstellen.

Als Schaumbeton wird ein Beton bezeichnet, der durch Erhärten eines Gemisches aus Zementleim und Schaum hergestellt ist. Dem Gemisch aus Zementleim und Schaum können bei Ausführungsformen der Erfindung auch Zuschlagstoffe beigegeben werden, wie beispielsweise Sand oder besondere Bindemittel oder Bindehilfsmittel oder Mittel zur Erhöhung der Festigkeit. Eine Schale aus Schaumbeton weist im ausgehärteten Zustand eine Vielzahl von Poren auf, die untereinander nicht oder jedenfalls überwiegend nicht verbunden sind. Die Schale aus Schaumbeton kann kein oder nur sehr wenig Wasser aufnehmen.

Schaumbeton unterscheidet sich von Porenbeton auf die folgende Weise: Schaumbeton wird dadurch hergestellt, dass ein Gemisch aus Zementleim und Schaum durch Mischen bereitgestellt wird und nachfolgend erhärtet. Anders ausgedrückt, werden die beiden Bestandteile Zementleim und Schaum zunächst gesondert hergestellt und anschließend durch Rühren miteinander vermischt. Dies kann beispielsweise in entsprechenden Rührvorrichtungen vorgenommen werden. Das so gerührte Gemisch kann sodann aus der Rührvorrichtung entnommen werden, und/oder einem Behältnis, insbesondere einer Schalung, zugeführt werden, in der es sodann erhärtet. Die Zuführung von der Rührvorrichtung zu der Schalung kann beispielsweise durch Pumpen der flüssigen Schaumbetonmasse erfolgen.

Die Herstellung beim Porenbeton erfolgt auf andere Weise: Hier werden die Poren durch Zugabe eines Treibmittels, zum Beispiel Aluminiumpulver, in den Zementleim hinein erzeugt. Das Treibmittel führt also zum Ausschäumen der zähen Zementleimmasse. Es liegt hier keine Mischung von Schaum und Zementleim vor.

In Folge der gänzlich unterschiedlichen Herstellungsarten beim Schaumbeton einerseits und beim Porenbeton andererseits entstehen unterschiedliche Strukturen in dem ausgehärteten Beton.

So sind die Poren bei Porenbeton-Bauteilen durch ein Kapillarsystem miteinander verbunden. Porenbeton-Bauteile nehmen aus diesem Grunde Wasser in beträchtlichem Umfange auf.

Beim Schaumbeton hingegen sind die einzelnen Poren voneinander getrennt und gerade nicht miteinander verbunden. Deswegen können beispielsweise Schaumbeton-Bauteile kein oder nahezu kein Wasser aufnehmen.

Ein weiterer wesentlicher Unterschied zwischen Schaumbeton und Porenbeton liegt in der Herstellungsart: Porenbeton wird unter Einfluss von Wärme und Druck ausgehärtet. Die Schalenteile aus dem erfindungsgemäßen Schaumbeton erhärten hingegen ohne Zufuhr von Wärme und unter Atmosphärendruck.

Der erfindungsgemäß zu verwendende Schaumbeton ist ein Werkstoff, der z. B. herkömmlich auf einer Baustelle hergestellt wird. Hier wird unter Verwendung von Schaumbildner und Wasser unter Zuhilfenahme eines Schaumgerätes Schaum erzeugt. Dieser Schaum kann einem Mörtel oder einem Beton, insbesondere einem sogenannten Zementleim, zugemischt werden.

Üblicherweise wird Schaumbeton in fließfähiger Konsistenz hergestellt und unter anderem für wärmedämmende Bauteile, für leichte Ausgleichsschichten, für Verfüllungen von Hohlräumen aller Art eingesetzt. Rohdichten bekannter Schaumbetonarten werden in der Literatur mit zwischen 400 und 2.000 kg/m³ angegeben.

Die Anmelder haben ein Verfahren entwickelt, mit dem Bauteile aus Schaumbeton mit geringerer Rohdichte gefertigt werden können.

Soweit in der vorliegenden Patentanmeldung von Betonmassen gesprochen wird, kann es sich dabei um herkömmliche Betonmassen, aber auch um Porenbetonmassen sowie um Schaumbetonmassen handeln. Soweit die vorliegende Patentanmeldung explizit Schaumbetonmassen erwähnt, greift die vorherige Definition einer Schaumbetonmasse, also eines Gemisches aus Zementleim und Schaum, die zunächst gesondert hergestellt, und nachfolgend miteinander gemischt werden.

Insbesondere wird in der vorliegenden Patentanmeldung unter einer Schaumbetonmasse eine solche mit einer Rohdichte von weniger als 350 kg/m³, insbesondere mit einer Rohdichte in einem Bereich zwischen 80 und 100 kg/m3, verstanden.

Die Erfindung bezieht sich gemäß einem weiteren Aspekt auf eine Gebäudewand nach Anspruch 2.

Der Erfindung nach Anspruch 2 liegt die selbe, oben beschriebene Aufgabe zugrunde, die durch die Merkmale des Anspruches 2 gelöst wird.

Bezüglich der technischen Lehre nach Anspruch 2 sei angemerkt, dass wenigstens drei Schalen vorgesehen sind, wobei die zwischen zwei Schalen angeordnete Schale als Mittelschale bezeichnet wird, und die beiden, die Mittelschale einfassenden Schalen als Außenschalen bezeichnet werden. Vorteilhafterweise weist die Mittelschale eine geringere Rohdichte auf, als die Außenschalen.

Die beiden Außenschalen und die Mittelschale können aus unterschiedlichen Betonmassen bestehen, wobei zumindest die Mittelschale aus Schaumbeton besteht.

Gemäß einer vorteilhaften Ausgestaltung der Erfindung bestehen sämtliche drei Schalen aus Schaumbeton. Sie weisen daher ein einheitliches Bauprinzip auf, wobei die Schalen unterschiedliche Rohdichten aufweisen. Während die Außenschalen jeweils eine höhere Rohdichte, vorteilhaft beispielsweise in einem Bereich zwischen 350 und 700 kg/m³ aufweisen, weist die Mittelschale eine demgegenüber geringere, insbesondere erheblich geringere Rohdichte auf, die insbesondere in einem Bereich zwischen 80 und 100 kg/m³ liegt. Die Schalen sind nach ihrem vollständigen Aushärten miteinander fest verbunden.

Eine feste Verbindung der beiden Außenschalen miteinander kann bei einer Ausführungsform der Erfindung auch dadurch erreicht werden, dass die beiden Außenschalen zunächst gesondert gefertigt werden, und sodann die Mittelschale durch Vergießen eines Freiraums zwischen den Außenschalen gebildet wird. Nach dem Erhärten der Mittelschale sind die beiden Außenschalen miteinander fest über die Mittelschale verbunden.

Die Herstellung der einzelnen Schalen kann beispielsweise erfolgen, indem große Blöcke, z. B. mehrere Kubikmeter große Blöcke, aus Schaumbeton gefertigt und sodann in kleinere Teile zerteilt, insbesondere gesägt werden. Ein entsprechendes kleineres Teil kann sodann eine Außenschale - oder auch eine Mittelschale - bereitstellen.

Bei einer vorteilhaften Ausgestaltung der Erfindung weist eine erste Außenschale eine Schichtdicke von wenigstens 17,5 cm auf. Der Begriff Schichtdicke der ersten Außenschale bezieht sich auf die Tiefe der Schale, so dass die Schichtdicke in Tiefenrichtung gemessen wird. Bei dieser Ausführungsform ist vorteilhafterweise vorgesehen, dass diese erste Außenschale gut zu einem Lastabtrag beitragen kann.

Des Weiteren ist bei einer erfindungsgemäßen Ausgestaltung vorgesehen, dass die Mittelschicht eine Schichtdicke zwischen 14 und 20 cm aufweist. Hier bezieht sich der Begriff Schichtdicke wiederum auf die durch die Tiefe vorgegebene Richtung der Gebäudewand. Die erfindungsgemäß vorgegebene Schichtdicke zwischen 14 und 20 cm ermöglicht die Erzielung einer sehr guten Wärmedämmung durch die Gebäudewand.

Gemäß einer vorteilhaften Ausgestaltung der Erfindung weist die Gebäudewand eine Höhe zwischen 100 cm und 500 cm auf. Dies ermöglicht eine Fertigung von Gebäudewänden herkömmlicher Abmessungen.

Gemäß einer weiteren vorteilhaften Ausgestaltung der Erfindung weist die Gebäudewand eine Breite zwischen 100 cm und 1.000 cm auf. Dies ermöglicht die Herstellung von Gebäudewänden herkömmlicher Abmessungen.

Gemäß einer weiteren vorteilhaften Ausgestaltung der Erfindung weist die Gebäudewand eine Tiefe zwischen 20 und 100 cm auf, insbesondere zwischen 40 und 55 cm auf, weiter insbesondere etwa zwischen 42,5 und 50 cm auf. Hierdurch wird eine Gebäudewand mit einer herkömmlichen Tiefe bereitgestellt.

Bei einer vorteilhaften Ausgestaltung der Erfindung trägt nur eine der Schalen zum Lastabtrag bei. Bei einer alternativen Ausgestaltung der Erfindung tragen nur einige der Mehrzahl der Schichten zum Lastabtrag bei.

Hierdurch wird z. B. die Möglichkeit bereitgestellt, eine Schale mit einer großen Schichtdicke auszubilden und eine andere Schale mit einer geringeren Schichtdicke auszubilden.

Für den Fall, dass die einzelnen Schichten gesondert hergestellt und erst nachfolgend miteinander verbunden werden, kann die Verbindung zwischen jeweils zwei Schalen durch Verbindungsmittel bereitgestellt sein. Dabei kommen z. B. die folgenden Verbindungsmittel in Betracht:
a) Gemäß einer Variante wird Zementmilch eingesetzt. Die Zementmilch kann eine dauerhafte sichere und feste Verbindung zwischen jeweils zwei Schalen bereitstellen.
b) Gemäß einer alternativen Ausgestaltung der Erfindung umfassen die Verbindungsmittel Klebemörtel oder Kunstharzkleber. Hierdurch kann eine optimierte Verbindung zwischen zwei Schalen erzielt werden.
c) Gemäß einer weiteren vorteilhaften Ausgestaltung der Erfindung umfasst die Verbindung zwischen jeweils zwei Schalen Verbindungsmittel in Form von Formschlusselementen und einer Ausgleichsschicht. Die Formschlusselemente können beispielsweise mit oder ohne Aufbringung einer Ausgleichsschicht an den einzelnen Schalen festgelegt werden. So können auf der der ersten Seite einer Schale ein erstes Formschlusselement und auf der dieser Schale zugewandten Seite der anderen Schale ein entsprechendes komplementäres Formschlusselement vorgesehen werden. Beide Formschlusselemente können in einer Ausgleichsschicht angeordnet werden. Die Verbindung zwischen beiden Schalen wird bei diesem Ausführungsbeispiel also ausschließlich oder teilweise durch Formschlusselemente bereitgestellt, die Kräfte aufnehmen können.
d) Gemäß einer alternativen Ausgestaltung der Erfindung umfassen die Verbindungsmittel Dübel oder Befestigungselemente oder Befestigungsbolzen, die jeweils zwei der Schalen miteinander verbinden. Die Dübel oder Befestigungselemente oder Befestigungsbolzen stellen gesonderte Befestigungselemente dar, die jeweils mindestens eine Schale zumindest teilweise durchdringen oder in beide Schalen zumindest teilweise hinein eindringen. Von der Erfindung ist auch umfasst, wenn Dübel vorgesehen sind, die eine Schale vollständig durchdringen.
e) Gemäß einer weiteren alternativen Ausgestaltung der Erfindung umfassen die Verbindungsmittel in der jeweiligen Schale angeordnete Einlegerelemente zur Bereitstellung eines Formschlusses. Hier kann bereits bei der Herstellung der einzelnen Schalen durch Einlegen eines entsprechenden Formschlussmittels in das noch nicht fertig ausgehärtete Bauteil dafür gesorgt werden, dass die fertig ausgebildete ausgehärtete Schale Formschlusselemente aufweist, die aus der jeweiligen Hüllkontur der Schale herausragen und mit formkomplementären Formschlusselementen an der jeweils gegenüberliegenden Schale in Eingriff geraten können und auf diese Weise eine sichere Verbindung zwischen jeweils zwei Schalen bereitstellen können. Von der Erfindung ist aber auch umfasst, wenn die Formschlussmittel an der bereits ausgehärteten Schale befestigt werden, beispielsweise eingeschlagen werden, festgeschraubt werden oder auf andere Weise festgelegt werden.
f) Bei einer alternativen Ausgestaltung der Erfindung wird ein fester Verbund zwischen jeweils zwei Schalen durch Vergießen einer Betonmasse gegen eine bereits ausgehärtete Schale hergestellt. Nach dem Aushärten der Betonmasse wird erfindungsgemäß bei dieser Variante eine feste Verbindung zwischen den Schalen ohne weitere Hilfsmittel oder dazwischen liegende Schichten möglich.

Bei dieser Variante kann auch vorgesehen sein, dass der Verbindungsbereich zwischen jeweils zwei Schalen unter Zuhilfenahme zusätzlicher Formschlussmittel erfolgt. So kann beispielsweise auf den jeweiligen Innenseiten der Schalen eine Oberflächenkontur vorgesehen sein, die mit Vorsprüngen und/oder mit Ausnehmungen ausgestattet ist. Beispielsweise können die jeweiligen einander zugewandten Seiten der Schalen mit entsprechenden Rillen oder Nuten versehen sein, die beispielsweise durch Bohren, Sägen oder Fräsen hergestellt worden sind. Auf diese Weise wird eine nicht glatte oder nicht plane Oberfläche an der Innenseite zumindest einer Schale erzielt. Die Ausnehmungen (wie Rillen und Nuten) oder Vorsprünge können den Verbund zwischen den Schalen aufgrund des zusätzlichen Formschlusses verbessern.

Der Erfindung liegt des weiteren die Aufgabe zugrunde, ein Verfahren anzugeben, mit dem eine Gebäudewand, insbesondere eine Gebäudewand der zuvor beschriebenen Art, auf einfache Weise hergestellt werden kann.

Die Erfindung löst diese Aufgabe mit den Merkmalen des Anspruches 12 und - unabhängig davon - mit den Merkmalen des Anspruches 14.

Zur Würdigung dieser Erfindungen kann auf die obigen Ausführungen sowie auf die Beschreibung der Figuren verwiesen werden.

### Ergänzend sei hierzu folgendes angemerkt:

Ausweislich der technischen Lehre des Anspruches 12 wird ein Verfahren zur Herstellung einer Gebäudewand bereitgestellt, welche zumindest zwei Schalen aufweist. Die beiden Schalen werden aus unterschiedlichen Betonmassen gefertigt, die unterschiedliche Rohdichten aufweisen. Zumindest die Betonmasse mit der geringeren Rohdichte wird von einer Schaumbetonmasse bereitgestellt. Die andere Betonmasse kann von einer herkömmlichen Betonmasse oder von einer Purbetonmasse oder ebenfalls von einer Schaumbetonmasse bereitgestellt sein.

Gemäß dem Verfahren nach Anspruch 12 wird zunächst eine erste flüssige Betonmasse in eine Schalung verbracht, um eine erste Schale zu bilden. Entscheidend ist, dass die erste Schale in einem Zug gegossen wird. Die Schalung weist demzufolge eine Dimension auf, die in Höhe und Breite der Dimension der zu fertigenden Gebäudewand entspricht, oder nahekommt.

Nach dem Aushärtenlassen der ersten Schale wird eine zweite flüssige Betonmasse in eine zweite Schalung verbracht, und dabei an die ausgehärtete erste Schale angegossen. Die zweite Schalung kann z. B. von einer gesonderten Schalung bereitgestellt sein. Hierzu kann beispielsweise auch vorgesehen sein, dass die ausgehärtete erste Schale aus der ersten Schalung zunächst entnommen wird und sodann in eine zweite Schalung verbracht wird. Von der Erfindung ist aber auch umfasst, wenn die erste Schalung zu einer zweiten Schalung vergrößert wird und einen Aufnahmeraum zur Aufnahme der zweiten flüssigen Betonmasse bereitstellt.

Die zweite flüssige Betonmasse wird sodann in eine zweite Schalung hineingebracht, wobei zumindest ein Wandungsabschnitt der zweiten Schalung von einer Wandfläche der ersten ausgehärteten Schale bereitgestellt ist.

Nach dem Aushärtenlassen der zweiten Schale kann die so gebildete Gebäudewand aus der Schalung entnommen werden. Die ausgehärtete Gebäudewand besteht aus zumindest zwei ausgehärteten Schichten.

Jede der Schichten entspricht in Höhe und Breite der Abmessungen der zu fertigenden Gebäudewand bzw. kommt deren Abmessungen nahe.

Randseitig können Abschnitte des aus der Schalung entnommenen ausgehärteten Formlings bei Bedarf auch noch bearbeitet, z. B. abgeschnitten, z. B. gefräst, werden.

Gemäß einem alternativen erfindungsgemäßen Herstellungsverfahren nach Anspruch 14 besteht als Besonderheit die Möglichkeit, die erste flüssige Betonmasse in einer Schalung aushärten zu lassen, und nach dem Aushärtenlassen der ersten Schale eine Schalungswand der Schalung zu verlagern, und dadurch den Schalungsraum zu vergrößern.

Hierdurch kann sukzessive, durch einfaches oder mehrfaches Verlagern wenigstens einer Schalungswand, ein Schichtaufbau einer Gebäudewand aus mehreren, ggf. auch zahlreichen Schichten, erreicht werden.

Zusammen mit der Schalungswand, die beispielsweise in ihrer Höhe und Breite der zu fertigenden Gebäudewand entspricht oder deren Abmessungen nahekommt, können auch Schmalseitenwandbereiche der Schalung mit verlagert werden, um einen geschlossenen - vergrößerbaren - Schalungskörper bereitzustellen.

Gemäß einer vorteilhaften Ausgestaltung der Erfindung ist ein Verfahren nach Anspruch 12 oder nach Anspruch 14 dadurch gekennzeichnet, dass zumindest eine Schaumbetonmasse im ausgehärteten Zustand eine Rohdichte von weniger als 100 kg/m³ aufweist.

Weitere Vorteile der Erfindung ergeben sich anhand der nicht zitierten Unteransprüche, sowie anhand der in den Zeichnungen dargestellten Ausführungsbeispiele. Darin zeigen:
- Fig. 1: ein erstes Ausführungsbeispiel eines Gebäudes unter Verwendung mehrerer erfindungsgemäßer Gebäudewände in einer perspektivischen, schematischen Ansicht,
- Fig. 2: ein Ausführungsbeispiel einer erfindungsgemäßen Gebäudewand in einer schematischen Frontansicht,
- Fig. 3: das Ausführungsbeispiel einer erfindungsgemäßen Gebäudewand der Fig. 2 in einer teilgeschnittenen schematischen Darstellung gemäß Ansichtspfeil III in Fig. 2,
- Fig. 4: in einer Darstellung gemäß Fig. 3 ein weiteres Ausführungsbeispiel einer erfindungsgemäßen Gebäudewand, die drei Schalen oder Schichten umfasst,
- Fig. 5: in einer teilgeschnittenen schematischen Darstellung zur Erläuterung eines erfindungsgemäßen Herstellungsverfahrens eine Schalung und eine flüssige erste Betonmasse, die in die Schalung eingefüllt wird,
- Fig. 6: in einer Darstellung gemäß Fig. 5 die zu einer ersten Schicht ausgehärtete erste Betonmasse,
- Fig. 7: einen Zustand der Schalung der Fig. 6, wobei eine verlagerbare Schalungswand bezogen auf die Position der Fig. 6 nach rechts verlagert worden ist, um eine zweite Schalung zur Aufnahme einer zweiten Betonmasse bereitzustellen,
- Fig. 8: das Ausführungsbeispiel gemäß Fig. 7 beim Einfüllen der zweiten flüssigen Betonmasse,
- Fig. 9: das Ausführungsbeispiel der Fig. 8 mit zu einer zweiten Schale ausgehärteten zweiten Betonmasse,
- Fig. 10: ein weiteres Ausführungsbeispiel in einer Darstellung ähnlich Fig. 9, wobei ausgehend von der Position der verlagerbaren Schalungswand gemäß Fig. 9 zur Bereitstellung einer dritten Schicht die verlagerbare Trennwand nochmals bezogen auf die Position der Fig. 9 nach rechts verlagert worden ist, und eine dritte Schalung bereitstellt, und einen Unterbringungsraum zur Aufnahme einer dritten Betonmasse,
- Fig. 11: das Ausführungsbeispiel der Fig. 10 beim Einfüllen der dritten flüssigen Betonmasse in dritte Schalung,
- Fig. 12: das Ausführungsbeispiel der Fig. 11 mit ausgehärteter dritter Betonmasse zur Bereitstellung einer dritten Schicht,
- Fig. 13: das Ausführungsbeispiel der Fig. 12, das nach Entnahme aus der Schalung eine ausgehärtete fertige Gebäudewand bereitstellt,
- Fig. 14: ein weiteres Ausführungsbeispiel einer erfindungsgemäßen Gebäudewand in ausgehärtetem Zustand, die nunmehr zwei Schalen oder Schichten umfasst, und
- Fig. 15: in einer Darstellung gemäß Fig. 14 ein weiteres Ausführungsbeispiel einer erfindungsgemäßen Gebäudewand, die über drei Schalen oder Schichten verfügt.

Ausführungsbeispiele der Erfindung sind in der nachfolgenden Figurenbeschreibung, auch unter Bezugnahme auf die Zeichnungen, beispielhaft beschrieben. Dabei werden der Übersichtlichkeit halberauch soweit unterschiedliche Ausführungsbespiele betroffen sind - gleiche oder vergleichbare Teile oder Elemente oder Bereiche mit gleichen Bezugszeichen, teilweise unter Hinzufügung kleiner Buchstaben, bezeichnet.

Merkmale, die nur in Bezug zu einem Ausführungsbeispiel beschrieben sind, können im Rahmen der Erfindung auch bei jedem anderen Ausführungsbeispiel der Erfindung vorgesehen werden. Derartig geänderte Ausführungsbeispiele sind - auch wenn sie in den Zeichnungen nicht dargestellt sind - von der Erfindung mit umfasst.

Alle offenbarten Merkmale sind für sich erfindungswesentlich. In die Offenbarung der Anmeldung wird hiermit auch der Offenbarungsinhalt der zugehörigen Prioritätsunterlagen (Abschrift der Voranmeldung) sowie der zitierten Druckschriften und der beschriebenen Vorrichtungen des Standes der Technik vollinhaltlich mit einbezogen, auch zu dem Zweck, einzelne oder mehrere Merkmale dieser Unterlagen in einen oder in mehrere Ansprüche der vorliegenden Anmeldung mit aufzunehmen.

Die erfindungsgemäße Gebäudewand ist in ihrer Gesamtheit - für sämtliche in den Zeichnungen dargestellten Ausführungsbeispiele - mit 10 bezeichnet.

Ausweislich Fig. 1 ist ein Gebäude in perspektiver schematischer Ansicht dargestellt, welches aus einer Vielzahl von Gebäudewänden 10 besteht. Diese sind in Verbindungsbereichen 34 miteinander verbunden. Der Verbindungsbereich 34 kann beispielsweise durch Betonleim, Kleber, Mörtelmasse, Schrauben oder dergleichen Verbindungselemente, gebildet sein.

Jede erfindungsgemäß hergestellte Gebäudewand 10 kann nach Art eines Fertiggebäudeteils bereitgestellt sein. Eine solche Gebäudewand 10 gemäß der Erfindung kann entweder vor Ort auf der Baustelle, oder in einem Fertigteilewerk hergestellt werden. Näheres hierzu später.

Das Haus 11 ist lediglich schematisch dargestellt. Eine Seitenwand des Hauses 11 kann beispielsweise aus vier erfindungsgemäßen Gebäudewänden 10 bereitgestellt sein.

Eine erfindungsgemäße Gebäudewand 10 kann sich entlang einer Ebene erstrecken und insoweit einen flachen, hoch und breit gestreckten Quader ausbilden. Von der Erfindung sind gleichermaßen auch - in den Zeichnungen nicht dargestellte - Gebäudewände umfasst, die gekrümmte oder gewölbte Abschnitte aufweisen, oder insgesamt einen gekrümmten Abschnitt darstellen.

Bei dem Ausführungsbeispiel der Fig. 1 wird deutlich, dass die Gebäudewände 10 Fenster 12a, 12b, 12c, 12d oder Türen 13 aufweisen können. Hierzu kann vorgesehen sein, dass eine Gebäudewand 10 zunächst als durchgehendes Stück oder Element hergestellt wird, und nachfolgend eine Aussparung für ein einzusetzendes Fenster 12 oder für eine einzusetzende Tür 13 vorgesehen wird, z. B. eingearbeitet wird.

Eine solche Aussparung 35 ist in der Gebäudewand 10 gemäß Fig. 2 angedeutet. Diese Aussparung 35 kann beispielsweise durch Sägen in einer fertig hergestellten Gebäudewand vorgesehen werden.

Eine nach dem erfindungsgemäßen Verfahren herzustellende Gebäudewand 10, z. B. gemäß Fig. 2, weist eine Höhe H, eine Breite B, und eine Tiefe T auf.

Gemäß der Erfindung weist die erfindungsgemäße Gebäudewand 10 eine Höhe H und eine Breite B auf, die eine Tiefe T der Gebäudewand um ein Vielfaches übersteigt.

Beispielsweise kann die Höhe H etwa 100 cm bis 500 cm aufweisen, und die Breite B etwa 100 cm bis 1.000 cm aufweisen.

Demgegenüber ist die Tiefe T der Gebäudewand 10 deutlich geringer, und weist beispielsweise nur eine Tiefe zwischen 10 und 60 cm auf.

Auf diese Maßangaben ist die Gebäudewand 10 gemäß der Erfindung aber nicht beschränkt.

Angemerkt sei, dass die Ausführungsbeispiele in den Zeichnungen sämtlich nicht maßstabsgetreu sind, sondern lediglich schematisch zu verstehen sind. Insbesondere sind die Höhen H der Gebäudewand bei den unterschiedlichen Ausführungsbeispielen immer gleich zu verstehen, obwohl sie unterschiedlich hoch dargestellt sind.

Ausweislich Fig. 3 weist ein erstes Ausführungsbeispiel einer erfindungsgemäßen Gebäudewand 10 eine erste ausgehärtete Schale 16 auf, die auch als Schicht 16 bezeichnet wird, und eine zweite ausgehärtete Schale 17, die auch als Schicht 17 bezeichnet wird, auf. Die erste ausgehärtete Schicht 16 ist aus einer ersten Betonmasse 14 gebildet und die zweite Schicht 17 ist aus einer zweiten Betonmasse 15 gebildet, die von der ersten Betonmasse 14 unterschiedlich ist. Die beiden Betonmassen 14, 15 weisen unterschiedliche Rohdichten auf.

Bei dem ersten Ausführungsbeispiel besteht die Schicht 17 aus einer Schaumbetonmasse, und die Schicht 16 aus einer anderen Betonmasse, z. B. aus einer Porenbetonmasse, oder einer herkömmlichen Betonmasse mit noch höherer Rohdichte.

Bei einer weiteren Ausgestaltung der Erfindung ist ein Ausführungsbeispiel vorgesehen, bei dem beide Schichten 16, 17 aus Schaumbetonmassen bestehen.

In dem Ausführungsbeispiel der Fig. 4 ist ein weiteres Ausführungsbeispiel einer erfindungsgemäßen Gebäudewand 10 dargestellt, bei dem insgesamt drei Schalen oder Schichten 16, 17, 19 vorgesehen sind. Die dritte Schicht 19 weist eine ausgehärtete Betonmasse 18 auf, die eine Rohdichte umfasst, die sich von den Rohdichten der ersten Schicht 16 und der zweiten Schicht 17 unterscheidet.

Bei einem ersten Ausführungsbeispiel gemäß Fig. 4 besteht nur die mittlere Schale 17 aus Schaumbeton, wohingegen die beiden äußeren Schalen 16, 19 aus einem anderen Beton, z. B. aus Porenbeton oder aus einem herkömmlichen Beton bestehen.

Bei einem weiteren Ausführungsbeispiel gemäß Fig. 4 ist vorgesehen, dass zwei Schalen, z. B. die Schalen 16, 17 der insgesamt drei Schalen 16, 17, 19 aus Schaumbeton bestehen.

Alternativ können auch die Schalen 17, 19 aus Schaumbeton bestehen, wohingegen die Schale 16 aus einem anderen Beton besteht.

Schließlich ist in einem weiteren Ausführungsbeispiel gemäß Fig. 4 vorgesehen, dass sämtliche drei Schalen 16, 17, 19 aus Schaumbeton bestehen.

Unabhängig davon, wie viele der Schalen oder Schichten bei den unterschiedlichen Ausführungsbeispielen aus Schaumbeton bestehen, oder aus anderen Betonmassen, als Schaumbeton bestehen, weisen zumindest zwei einander unmittelbar benachbarte Schalen oder Schichten unterschiedliche Rohdichten auf. Dies ermöglicht eine sandwichartige Konstruktion einer erfindungsgemäßen Gebäudewand 10 in Anforderung an unterschiedliche Erfordernisse bezüglich beispielsweise Lastabtragfähigkeit und/oder Wärmeleitfähigkeit.

Ausweislich der Figuren 5 bis 9 soll zunächst ein erstes erfindungsgemäßes Herstellungsverfahren zur Herstellung einer erfindungsgemäßen Gebäudewand 10 erläutert werden:
Gemäß Fig. 5 ist eine Schalung 20 vorgesehen:
Diese wird von einer Bodenwand 23c und zwei Seitenwänden 23a, 23b gebildet. Die Schmalseitenwände der Schalung 20 sind in Fig. 5 nicht dargestellt. Es ist dem Betrachter deutlich, dass die Schalung 20 insgesamt einen geschlossenen Schalungsraum 36 bereitstellt, der zur Aufnahme einer flüssigen Betonmasse 21 dient.

Gemäß Fig. 5 wird in einem ersten Schritt flüssige Betonmasse 21 in die Schalung 20 eingefüllt. Sodann lässt man die Betonmasse 21 aushärten. Die ausgehärtete Betonmasse ist in Fig. 6 dargestellt, und dort mit dem Bezugszeichen 22 bezeichnet. Die ausgehärtete Betonmasse 22 stellt eine auf diese Weise gebildete erste Schale 16 oder Schicht 16 bereit.

Ausgehend von Fig. 6 kann nun eine Schalungswand 23b ausgehend von der Position der Fig. 6 nach rechts, in Richtung des Pfeiles P verlagert werden. Die verlagerbare Schalungswand wird auch mit dem Bezugszeichen 24 bezeichnet. Die Verlagerung der verlagerbaren Schalungswand 24 kann manuell oder motorisch angetrieben, ggf. auch unter Zuhilfenahme von hydraulischen Elementen, Rollen, Lagern etc. erfolgen. Zugleich mit der Verlagerung der verlagerbaren Schalungswand 24 können auch Schmalseitenwände, die die Schalung 20 begrenzen, und die in den Figuren nicht dargestellt sind, mit verlagert werden.

Infolge der Verlagerung der Schalungswand 24 in die Position gemäß Fig. 7 wird die Schalungswand 24 von der Außenseite 37 der ausgehärteten ersten Betonmasse 22, also der ausgehärteten ersten Schicht 16, um einen Abstand 32 beabstandet. Infolge dieser Beabstandung wird eine zweite Schalung 25 gebildet. Diese zweite Schalung 25 dient der Aufnahme einer zweiten flüssigen Betonmasse 26, die in Fig. 8 dargestellt ist. Die zweite Schicht 17 wird also unmittelbar gegen die bereits ausgehärtete erste Schicht 16 gegossen. Fig. 8 zeigt die flüssige zweite Betonmasse 26 zum Zeitpunkt des Einbringens, und Fig. 9 zeigt die ausgehärtete zweite Betonmasse 27, die zu einer zweiten Schale 17 oder Schicht 17 ausgehärtet ist.

Die beiden Schalen 16, 17 sind infolge des Gegeneinandergießens dauerhaft fest und sicher miteinander verbunden. Diese Verbindung bedarf keiner weiteren Hilfsmittel zur Erzielung einer dauerhaften Befestigung aneinander.

Von der Erfindung ist aber auch umfasst, wenn zusätzliche Hilfsmittel wie Mörtelleim, Kleber, Primer oder dergleichen vor dem Einbringen der zweiten flüssigen Betonmasse 26 an der Außenseite 37 der ausgehärteten ersten Schicht 16 angebracht werden.

Ausgehend von der Position gemäß Fig. 9 kann nun die so gebildete Gebäudewand 10, also ein ausgehärteter Formling 31, aus der Schalung 20 entnommen werden. Die Gebäudewand ist sodann nach Art eines Fertigbauteils einsatzbereit, und montierbar und mit anderen Gebäudewänden zu einem Haus verbindbar.

Alternativ kann ausgehend von einer Position gemäß Fig. 9 allerdings auch noch eine weitere, zusätzliche, dritte Schicht 19 angegossen werden:
Hierzu kann ausgehend von der Position gemäß Fig. 9 die verlagerbare Schalungswand 24 nochmalig entlang der Richtung des Pfeiles P in Fig. 10 ausgehend von der Position gemäß Fig. 9 nach rechts in eine Position gemäß Fig. 10 verlagert werden. Hierdurch wird die verlagerbare Schalungswand 24 von der Außenseite 38 der ausgehärteten zweiten Schicht 17 um einen Abstand 33 beabstandet, so dass eine dritte Schalung 28 bereitgestellt wird. Diese dritte Schalung 28 dient zur Aufnahme einer dritten flüssigen Betonmasse 29, die ausweislich Fig. 11 eingebracht wird.

Fig. 12 zeigt die ausgehärtete dritte Betonmasse 30, die eine dritte Schicht oder Schale 19 bereitstellt.

Die vollständig ausgehärtete Gebäudewand 31 ist - analog zur Darstellung gemäß Fig. 9 - in Fig. 13 dargestellt, und dort bereits aus der Schalung 20 entnommen.

Die Gebäudewand 10 gemäß Fig. 13 weist wiederum eine Höhe H und eine Tiefe T auf. Die Breite B entspricht der Breite B des Ausführungsbeispiels der Fig. 2.

Die unterschiedlichen Schichten 16, 17 sowie 16, 17, 19 können unterschiedliche Rohdichten aufweisen. Wenigstens eine Schicht, vorzugsweise die zweite Schicht 17, besteht aus Schaumbeton, insbesondere mit einer Rohdichte von weniger als 100 kg/m³ in ausgehärtetem Zustand. Von der Erfindung ist auch umfasst, wenn sämtliche Schichten 16, 17 bzw. 16, 17, 19 aus Schaumbeton bestehen.

Ausweislich des Ausführungsbeispiels der Fig. 14 ist ein weiteres Ausführungsbeispiel einer Gebäudewand 10 dargestellt, welches ebenfalls eine Höhe H, eine Tiefe T und eine nicht dargestellte Breite B aufweist. Diese Gebäudewand 10 besteht ebenfalls aus zwei Schichten 16, 17, die aus Betonmassen unterschiedlicher Rohdichten gefertigt sind. Bei dem Ausführungsbeispiel der Fig. 14 sind beide Schichten 16, 17 aus Schaumbeton gefertigt.

Die erste Schicht 16 weist eine Tiefe W1 und die zweite Schicht eine Tiefe W2 auf.

Die Gebäudewand 10 gemäß Fig. 14 ist in einem Fertigteilewerk hergestellt worden, und kann nach der Herstellung an den Einsatzort verbracht werden.

Die Herstellung der Gebäudewand 10 kann dadurch erfolgen, dass zunächst in einer ersten Schalung 20 die Schicht 16 gegossen wird, und aushärtet, und sodann in einer zweiten Schalung 25, deren eine Schalungswand von der ausgehärteten Schicht 16 gebildet wird, die zweite Schicht 17 an die ausgehärtete erste Schicht 16 angegossen wird.

Nach dem Aushärtenlassen auch der zweiten Schicht 17 kann die so gebildete, fertig ausgehärtete Gebäudewand 31 gemäß Fig. 14 aus der Schalung entnommen werden. Gegebenenfalls kann die Gebäudewand 10 nachbearbeitet werden, bevor sie vor Ort verbaut wird.

Ausweislich des Ausführungsbeispiels der Fig. 15 kann eine solche gesondert gefertigte Gebäudewand auch drei Schichten 16, 17, 19 oder - was nicht dargestellt ist - auch mehr als drei Schichten umfassen.

## Patentansprüche

1. Gebäudewand (10), umfassend wenigstens zwei Schalen (16, 17), die jeweils aus einer in einem Zug gegossenen und ausgehärteten Betonmasse (22) bestehen, wobei eine der beiden Schalen (17) an die andere der beiden Schalen (16) erst nach deren Aushärtung angegossen worden ist, wobei eine Schale (16) eine höhere Rohdichte und eine andere Schale (17) eine demgegenüber geringere Rohdichte aufweist, und wobei die Schale (17) mit der geringeren Rohdichte aus Schaumbeton besteht.

2. Gebäudewand (10), umfassend wenigstens zwei Außenschalen (16, 19) und eine dazwischen angeordnete und fest mit den beiden Außenschalen verbundene Mittelschale (17), wobei die Mittelschale (17) aus Schaumbeton besteht, und wobei sämtliche Schalen (16, 17, 19) jeweils sukzessive in einem Zug gegossen worden sind, insbesondere gegeneinander gegossen worden sind.

3. Gebäudewand (10) nach Anspruch 1 oder 2, **dadurch gekennzeichnet, dass** mehrere Schalen (16, 17, 19) der Gebäudewand (10), insbesondere sämtliche Schalen der Gebäudewand (10), aus Schaumbeton bestehen.

4. Gebäudewand (10) nach einem der vorangegangenen Ansprüche, **dadurch gekennzeichnet, dass** wenigstens eine der Schalen (16, 17, 19), insbesondere eine Außenschale, eine Rohdichte in einem Bereich zwischen 350 und 700 kg/m³ aufweist.

5. Gebäudewand (10) nach einem der vorangegangenen Ansprüche, **dadurch gekennzeichnet, dass** wenigstens eine aus Schaumbeton bestehende Schale (17) der Gebäudewand (10) eine Rohdichte in einem Bereich zwischen 80 und 100 kg/m³ aufweist.

6. Gebäudewand (10) nach einem der vorangegangenen Ansprüche, **dadurch gekennzeichnet, dass** wenigstens eine Schale (17) der Gebäudewand (10) eine Schichtdicke von wenigstens 17,5 cm aufweist.

7. Gebäudewand (10) nach einem der vorangegangenen Ansprüche, **dadurch gekennzeichnet, dass** wenigstens eine Schale (16, 17, 19) der Gebäudewand (10) eine Schichtdicke (W1, W2, W3) zwischen 14 und 20 cm aufweist.

8. Gebäudewand (10) nach einem der vorangegangenen Ansprüche, **dadurch gekennzeichnet, dass** die Gebäudewand (10) eine Höhe (H) zwischen 100 und 500 cm aufweist.

9. Gebäudewand (10) nach einem der vorangegangenen Ansprüche, **dadurch gekennzeichnet, dass** die Gebäudewand (10) eine Breite (B) zwischen 100 und 1000 cm aufweist.

10. Gebäudewand (10) nach einem der vorangegangenen Ansprüche, **dadurch gekennzeichnet, dass** die Gebäudewand (10) eine Tiefe (T) zwischen 20 und 100 cm, insbesondere eine Tiefe zwischen 40 und 55 cm, aufweist.

11. Gebäudewand (10) nach einem der vorangegangenen Ansprüche, **dadurch gekennzeichnet, dass** nur eine Schicht (16) der Gebäudewand (10) oder einige Schichten (16, 19) der Mehrzahl der Schichten (16, 17, 19) der Gebäudewand (10) zum Lastabtrag beitragen.

12. Verfahren zur Herstellung einer mindestens zwei Schalen (16, 17) aufweisenden Gebäudewand (10) aus unterschiedlichen Betonmassen (14, 15, 18) mit unterschiedlichen Rohdichten, wobei zumindest die Betonmasse mit der geringeren Rohdichte von einer Schaumbetonmasse bereitgestellt ist, insbesondere Verfahren zur Herstellung einer Gebäudewand (10) nach einem der vorangegangenen Ansprüche, umfassend die folgenden Schritte:
a) Gießen einer ersten Schale (16) aus einer ersten Betonmasse (14) in einem Zug in einer Schalung 820),
b) Aushärtenlassen der ersten Schale (16),
c) Angiessen einer zweiten Schale (17) aus einer zweiten Betonmasse (15) an die erste Schale (16) in einer zweiten Schalung (25),
d) Aushärtenlassen der zweiten Schale (17),
e) Entnehmen der so gebildeten Gebäudewand (10) aus der Schalung.

13. Verfahren nach Anspruch 12, **dadurch gekennzeichnet, dass** die erste Betonmasse (14) eine höhere Rohdichte aufweist, als die zweite Betonmasse (15).

14. Verfahren zur Herstellung einer mindestens zwei Schalen (16, 17) aufweisenden Gebäudewand (10) aus unterschiedlichen Betonmassen (14, 15, 18) mit unterschiedlichen Rohdichten, wobei zumindest die Betonmasse mit der geringeren Rohdichte von einer Schaumbetonmasse bereitgestellt ist, insbesondere Verfahren zur Herstellung einer Gebäudewand (10) nach einem der vorangegangenen Ansprüche, umfassend die folgenden Schritte:
f) Gießen einer ersten Schale (16) aus einer ersten Betonmasse (14) in einem Zug in einer Schalung (20), die wenigstens eine verlagerbare Schalungswand (24) aufweist,
g) Aushärtenlassen der ersten Schale (16),
h) Verlagern der verlagerbaren Schalungswand (24) zur Bereitstellung einer zweiten Schalung (25),
i) Angiessen einer zweiten Schale (17) aus einer zweiten Betonmasse (15) an die erste Schale (16) in der zweiten Schalung,
j) Aushärtenlassen der zweiten Schale (17),
k) Entnehmen der so gebildeten Gebäudewand (10) aus der Schalung.

15. Verfahren nach Anspruch 14, **gekennzeichnet durch** den Schritt:
i) Durchführen des Verfahrens vor Ort, an der Baustelle.
